# FASCICULE DE BREVET EUROPEEN

(11) **EP 1 131 594 B1**
(45) Date de publication et mention de la délivrance du brevet: **09.04.2008**
(21) Numéro de dépôt: 00922766.1
(22) Date de dépôt: 27.04.2000
(51) Int. Cl.: F28F 9/02, F28F 9/18, F28D 1/053

(54) **ECHANGEUR DE CHALEUR POUR FLUIDE SOUS PRESSION ELEVEE**
WÄRMETAUSCHER FÜR FLUIDEN UNTER HOHEM DRUCK
HEAT EXCHANGER FOR HIGH-PRESSURE FLUID

(30) Priorité: 28.04.1999 FR 9905368
(43) Date de publication de la demande: 12.09.2001
(73) Titulaire: VALEO SYSTEMES THERMIQUES, 78320 Le Mesnil Saint-Denis (FR)
(72) Inventeur: MARTINS, Carlos, F-78490 Montfort L'Amaury (FR)
(74) Mandataire: Lemaire, Marc
(86) Numéro de dépôt international: PCT/FR2000/001118
(87) Numéro de publication internationale: WO 2000/066964

(56) Documents cités:
- EP-A- 0 586 037
- EP-A- 0 714 008
- EP-A- 0 864 840
- DE-A- 19 524 052

## Description

L'invention concerne un échangeur de chaleur, notamment pour l'extraction de chaleur d'un fluide réfrigérant dans une installation de climatisation de véhicule automobile, comprenant au moins une boite collectrice dont le volume intérieur est défini par au moins un alésage longitudinal ménagé dans un corps massif allongé, et est en communication de fluide avec une rangée de tubes mutuellement alignés dans la direction axiale du ou des alésages, allongés parallèlement les uns aux autres dans une première direction sensiblement perpendiculaire à ladite direction axiale et ayant une section transversale allongée, dite largeur desdits tubes, dans une seconde direction sensiblement perpendiculaire à la direction axiale et sensiblement perpendiculaire à ladite première direction. Dans un tel échangeur, l'étanchéité de la communication de fluide entre les tubes et le volume intérieur est obtenue au moyen d'un berceau sous forme d'une bande profilée, recevant le corps et brasé à celui-ci et à la périphérie des tubes.

Un tel échangeur est notamment connu du document EP 586 037. Il était par ailleurs connu d'utiliser des échangeurs de chaleur, notamment pour l'extraction de chaleur d'un fluide réfrigérant dans une installation de climatisation de véhicule automobile, et plus particulièrement lorsque le fluide réfrigérant est de ceux qui, comme CO2, doivent être soumis à des pressions très élevées, par exemple de plusieurs centaines de bars. Les boites collectrices utilisées dans les condenseurs de climatisation classiques, comprenant, une paroi tubulaire formée par une ou des tôles roulées, ne résisteraient pas en effet, à de telles pressions, et une pièce massive est requise pour fournir une épaisseur de paroi suffisante.

Cependant, si les extrémités des tubes débouchent directement dans un alésage définissant le volume intérieur de la boite collectrice, comme elles le font à l'intérieur de la paroi tubulaire en tôle des boites collectrices classiques, l'épaisseur de paroi élevée de la boite collectrice s'ajoute à l'encombrement des tubes dans la seconde direction, augmentant d'autant l'encombrement global de l'échangeur de chaleur.

Le but de l'invention est de remédier à cet inconvénient, et de réduire l'encombrement de l'échangeur de chaleur dans la seconde direction, pour une longueur donnée de la section transversale des tubes.

L'invention vise notamment un échangeur de chaleur du genre défini en introduction, et prévoit que la largeur desdits tubes est supérieure à un diamètre de l'alésage.

Autrement dit, une partie seulement de la longueur de la section transversale des tubes se projette, selon ladite première direction, dans ledit volume intérieur.

Des caractéristiques optionnelles de l'invention, complémentaires ou alternatives, sont énoncées ci-après :
- Au moins une extrémité de la longueur de la section transversale des tubes se projette, selon ladite première direction, au-delà de l'alésage ou de l'ensemble des alésages dans la seconde direction.
- Une partie intermédiaire de la longueur de la section transversale des tubes se projette, selon ladite première direction, entre deux alésages définissant ledit volume intérieur.
- Une extrémité de chaque tube s'engage dans une fente ménagée dans ledit corps, allongée dans la seconde direction, débouchant à ses deux extrémités et dont le fond est interrompu par ledit volume intérieur, ledit berceau étant appliqué sur le corps de manière à recouvrir lesdites fentes et présentant en regard de celles-ci des ouvertures allongées pour le passage étanche des tubes.
- Chaque fente présente deux zones latérales d'une profondeur réduite dont le fond sert de butée pour l'extrémité du tube et une zone médiane plus profonde définissant un espace libre qui communique avec l'intérieur du tube.
- Une extrémité de chaque tube s'engage de manière étanche au fluide dans une cuvette emboutie du berceau, dont le fond est lui-même logé de manière étanche dans une encoche transversale du corps et traversé par au moins une ouverture pour la communication de fluide entre le tube et ledit volume intérieur.
- Le corps et le berceau présentent des moyens d'accrochage mécanique mutuel.
- Lesdits moyens d'accrochage comprennent deux décrochements s'étendant dans la direction axiale sur la surface extérieure du corps, respectivement de part et d'autre d'un plan passant par les axes des tubes, et coopérant avec des dents du berceau.
- Chaque dent est formée à l'extrémité libre d'une patte s'étendant sensiblement dans un plan radial, chaque patte étant interposée dans la direction axiale entre deux cuvettes.
- La boite collectrice comporte au moins une cloison transversale délimitant dans la direction axiale au moins une chambre qui fait partie dudit volume intérieur, engagée dans une ouverture du corps qui est recouverte par le berceau.
- La boite collectrice comporte au moins une cloison transversale délimitant dans la direction axiale au moins une chambre qui fait partie dudit volume intérieur, engagée dans une ouverture du corps au-delà de laquelle elle fait saillie et portant des moyens d'accrochage mécanique sur la périphérie du corps.

Les caractéristiques et avantages de l'invention seront exposés plus en détail dans la description ci-après, en se référant aux dessins annexés.

La figure 1 est une vue partielle en perspective éclatée d'un échangeur due chaleur destiné à l'extraction de chaleur à partir de CO₂ à l'état supercritique sous pression élevée, utilisé en tant que fluide réfrigérant dans un circuit de climatisation de véhicule automobile.

Les figures 2 et 3 sont des vues en coupe transversale et en coupe axiale respectivement de la partie de l'échangeur de chaleur représentée sur la figure 1.

Les figures 4 et 5 sont des vues partielles en perspective de deux autres échangeurs de chaleur selon l'invention.

La figure 6 est une vue partielle en bout de l'échangeur de la figure 5.

Les figures 7 et 8 sont des vues partielles en coupe longitudinale et de côté de ce même échangeur.

L'échangeur de chaleur représenté sur les figures 1 à 3 comprend une boîte collectrice formée essentiellement par un corps métallique massif 1 ayant extérieurement la forme générale d'un cylindre de révolution allongé. Le corps 1 est percé d'un alésage axial traversant 2 qui lui confère la forme d'un tube à paroi épaisse. Le corps 1 est par exemple réalisé par extrusion.

Des fentes transversales 3, régulièrement espacées les unes des autres dans la direction axiale, sont ménagées dans le corps 1. Chaque fente 3 est allongée horizontalement, comme vu sur la figure 2, et débouche à l'extérieur du corps à ses deux extrémités ainsi que vers le bas sur toute sa longueur. Son fond est par ailleurs interrompu par l'alésage 2, qui est ainsi en communication de fluide avec la fente. Chaque fente sert à recevoir l'extrémité supérieure d'un tube 4 allongé verticalement, comme vu sur les figures, et présentant deux faces principales situées dans des plans respectifs perpendiculaires à l'axe longitudinal A du corps 1 et de l'alésage 2, lui conférant une section transversale allongée de gauche à droite de la figure 2. Chaque tube 4 est percé d'une multiplicité de canaux longitudinaux mutuellement alignés selon sa largeur (c'est-à-dire selon la longueur de sa section transversale), ces canaux définissant des trajets séparés pour la circulation du fluide. Les tubes 4 sont mutuellement alignés dans la direction de l'axe A, en alternance avec des intercalaires 6 constitués chacun par une bande ondulée, les crêtes d'ondulation d'un intercalaire venant en contact alternativement avec les deux tubes qui l'encadrent.

Selon l'invention, la largeur des tubes est supérieure au diamètre de l'alésage 2, de telle sorte que seuls les canaux 5 situés dans une région médiane de cette largeur débouchent directement dans l'alésage 2, tandis que les autres canaux débouchent en regard de la paroi épaisse du corps 1, de part et d'autre de l'alésage, comme on le voit clairement sur la figure 2. Il en résulte une diminution de l'encombrement de la boîte collectrice, et par suite de l'échangeur de chaleur dans son ensemble, dans la direction de la largeur des tubes, pour une valeur donnée de celle-ci. Pour permettre à la fois un positionnement précis des tubes et une communication de fluide efficace entre les canaux marginaux et l'alésage 2, le fond des fentes se situe à deux niveaux différents. Sur chacun des côtés longitudinaux d'une fente, le fond 7 de celle-ci se trouve à un niveau inférieur et forme butée pour les bords latéraux de l'extrémité du tube 4. Dans la région médiane de la largeur de la fente, son fond 8 se trouve à un niveau supérieur, écarté par conséquent de l'extrémité du tube, pour définir, de part et d'autre de l'alésage 2, deux conduits horizontaux 9 qui communiquent avec celui-ci à leur extrémité et dans lesquels débouchent les canaux marginaux du tube 4.

Les extrémités des fentes 3 débouchent à l'extérieur du corps 1, et doivent donc être obturées pour assurer une communication étanche entre les canaux 5 et l'alésage 2. À cet effet, le corps 1 repose, par la moitié inférieure de sa surface, dans un berceau 10 en tôle roulée. Chacun des bords latéraux 11 du berceau 10 est muni d'une série de dents 12 qui viennent s'accrocher sur un décrochement longitudinal 13 prévu sur le côté correspondant du corps 1.

Les figures 1 et 3 montrent encore une cloison transversale 14 qui délimite dans la direction axiale au moins une chambre 15 à l'intérieur de l'alésage 2. Une ouverture transversale 16 est ménagée à la partie inférieure du corps 1 pour introduire la cloison 14 et est comblée par celle-ci dans sa position finale. Une ou plusieurs cloisons transversales peuvent ainsi être prévues, pour limiter axialement le volume intérieur de la boite collectrice et/ou diviser celui-ci en différentes chambres.

Le berceau 10 présente des ouvertures 17 allongées transversalement, d'une taille juste suffisante pour le passage des tubes 4. Le berceau est brasé au corps 1, aux tubes 4 et à la cloison 14, au moyen d'une brasure appliquée par exemple sur toute sa surface supérieure concave, assurant ainsi l'étanchéité entre l'alésage 2, les fentes 3 et les canaux 5 d'une part, et l'extérieur d'autre part. La cloison 14 doit par ailleurs être brasée à la paroi de l'alésage 2 pour assurer la séparation étanche de celui-ci.

Les figures 1 et 3 montrent un taraudage 19 prévu à une extrémité de l'alésage 2 pour le vissage d'un embout d'entrée ou de sortie de fluide.

Les extrémités inférieures, non représentées, des tubes 4 peuvent être en communication avec une boite collectrice inférieure analogue à la boite collectrice supérieure, comme c'est le cas dans l'échangeur de chaleur représenté sur la figure 4, où des éléments semblables à ceux décrits précédemment sont affectés des mêmes numéros de référence augmentés de 20, et ne seront pas de nouveau décrits en détail.

Ce second échangeur de chaleur comprend des tubes 24 semblables aux tubes 4 décrits précédemment, et deux boîtes collectrices dont les corps 21 diffèrent du corps 1 en ce que chacun d'eux présente non pas un, mais deux alésages longitudinaux 22 dont les axes sont parallèles et situés dans un même plan horizontal, pour une orientation verticale des tubes. Les deux alésages de chaque corps 21 sont donc séparés l'un de l'autre par une paroi longitudinale intermédiaire 38. Des fentes transversales 23 analogues aux fentes 3 sont ménagées dans les corps. La partie la plus profonde de chaque fente définit donc, outre deux conduits horizontaux 29 dont chacun relie un alésage 22 à l'extrémité voisine de la fente, un conduit horizontal 29a reliant entre eux les deux alésages, et dans lequel débouchent les canaux de circulation 25 situés dans une région médiane de la largeur du tube 24. Il est également possible de prévoir que les canaux 25 situés dans les régions marginales de la largeur du tube débouchent au-delà des alésages 22, c'est-à-dire dans les conduits 29, comme c'est le cas pour l'échangeur de chaleur des figures 1 à 3.

À chacune des boîtes collectrices est associé un berceau 30 qui, outre sa forme adaptée à la largeur du corps 21, diffère du berceau 10 décrit ci-dessus en ce que les dents 12 sont remplacées par des rebords 32 faisant saillie en direction du plan longitudinal médian de l'échangeur de chaleur et coopérant sur toute la longueur du berceau avec un décrochement latéral correspondant 33 du corps.

Sur la figure 5, où des éléments semblables à ceux des figures 1 à 3 sont affectés des mêmes numéros de référence augmentés de 40, sont représentées de nouveau deux boîtes collectrices communiquant respectivement avec les extrémités supérieure et inférieure de tubes verticaux 44 semblables aux tubes 4 décrits précédemment et alignés, comme ceux-ci, en alternance avec des intercalaires 46. Chaque boîte collectrice comprend un corps massif 41 d'une forme générale cylindrique semblable à celle du corps 1, et traversé comme celui-ci par un alésage axial 42 cylindrique de révolution. À chaque corps 41 est associé un berceau 50 en tôle emboutie. Chaque extrémité des tubes 44 est coiffée par une cuvette 60 formée par l'emboutissage du berceau, le fond 61 de cette cuvette s'ajustant dans une encoche transversale 62 du corps 41, qui communique avec l'alésage 42 et qui débouche à ses extrémités sur les deux côtés du corps. Une ouverture 63 traversant le fond 61 en son centre permet la communication de fluide entre l'alésage 42 et les canaux 45 du tube, l'étanchéité de cette communication étant assurée par brasage de la cuvette par sa face interne à la périphérie du tube et par la face externe de son fond à l'encoche 62 du corps.

L'accrochage mécanique de chaque berceau 50 sur le corps 41 correspondant est réalisé au moyen de pattes 64 appartenant au berceau, disposées par paires de part et d'autre du corps, les paires de pattes étant disposées en alternance avec les cuvettes 60. Chaque patte 64 est tournée à l'opposé de l'intercalaire 66, c'est-à-dire vers le haut pour le berceau supérieur et vers le bas pour le berceau inférieur, et se termine par une dent 65 qui fait saillie en direction de l'axe du corps pour coopérer avec un décrochement longitudinal 53 de celui-ci, de la même manière que les dents 12 de l'échangeur de chaleur des figures 1 à 3.

On voit sur la figure 7 une cloison transversale 54, qui est introduite de la même manière que la cloison 14 des figures 1 à 3 par une ouverture 56 du corps 41 tournée vers le faisceau de tubes, pour délimiter une chambre 55 dans l'alésage 42. Dans sa position finale, cette cloison fait saillie au-delà de l'ouverture 56, pour former la base de départ de deux pattes 66 qui s'étendent dans la direction circonférentielle le long du corps 41 jusqu'aux décrochements 53, sur lesquels elles s'accrochent par des dents terminales 67 qui agissent de la même manière que les dents 65.

## Revendications

1. Échangeur de chaleur, notamment pour l'extraction de chaleur d'un fluide réfrigérant dans une installation de climatisation de véhicule automobile, comprenant au moins une boite collectrice dont le volume intérieur est défini par au moins un alésage longitudinal (2) ménagé dans un corps massif allongé (1), et est en communication de fluide avec une rangée de tubes (4) mutuellement alignés dans la direction axiale du ou des alésages, allongés parallèlement les uns aux autres dans une première direction sensiblement perpendiculaire à ladite direction axiale et ayant une section transversale allongée, dite largeur desdits tubes, dans une seconde direction sensiblement perpendiculaire à la direction axiale et sensiblement perpendiculaire à ladite première direction, l'étanchéité de la communication de fluide entre les tubes et le volume intérieur étant obtenue au moyen d'un berceau (10) sous forme d'une bande profilée, recevant ledit corps et brasé à celui-ci et à la périphérie des tubes, **caractérisé en ce que** la largeur desdits tubes (4) est supérieure à un diamètre de l'alésage (2).

2. Échangeur de chaleur selon la revendication 1, dans lequel au moins une extrémité de la longueur de la section transversale des tubes (4 ; 24) se projette, selon ladite première direction, au-delà de l'alésage (2) ou de l'ensemble des alésages (22) dans la seconde direction.

3. Échangeur de chaleur selon l'une des revendications 1 et 2, dans lequel une partie intermédiaire de la longueur de la section transversale des tubes se projette, selon ladite première direction, entre deux alésages (22) définissant ledit volume intérieur.

4. Échangeur de chaleur selon l'une des revendications précédentes, dans lequel une extrémité de chaque tube s'engage dans une fente (3) ménagée dans ledit corps, allongée dans la seconde direction, débouchant à ses deux extrémités et dont le fond est interrompu par ledit volume intérieur, ledit berceau étant appliqué sur le corps de manière à recouvrir lesdites fentes et présentant en regard de celles-ci des ouvertures allongées (17) pour le passage étanche des tubes.

5. Échangeur de chaleur selon la revendication 4, dans lequel chaque fente présente deux zones latérales d'une profondeur réduite dont le fond (7) sert de butée pour l'extrémité du tube et une zone médiane plus profonde définissant un espace libre (9) qui communique avec l'intérieur du tube.

6. Échangeur de chaleur selon l'une des revendications 1 à 3, dans lequel une extrémité de chaque tube (44) s'engage de manière étanche au fluide dans une cuvette emboutie (60) du berceau (50), dont le fond (61) est lui-mme logé de manière étanche dans une encoche transversale (62) du corps (41) et traversé par au moins une ouverture (63) pour la communication de fluide entre le tube et ledit volume intérieur.

7. Échangeur de chaleur selon l'une des revendications précédentes, dans lequel le corps et le berceau présentent des moyens d'accrochage mécanique mutuel (12,13).

8. Échangeur de chaleur selon la revendication 7, dans lequel lesdits moyens d'accrochage comprennent deux décrochements (13) s'étendant dans la direction axiale sur la surface extérieure du corps, respectivement de part et d'autre d'un plan passant par les axes des tubes, et coopérant avec des dents (12) du berceau.

9. Échangeur de chaleur selon la revendication 8, rattachée à la revendication 6, dans lequel chaque dent (65) est formée à l'extrémité libre d'une patte (64) s'étendant sensiblement dans un plan radial, chaque patte étant interposée dans la direction axiale entre deux cuvettes (60).

10. Échangeur de chaleur selon l'une des revendications précédentes, dans lequel là boite collectrice (1) comporte au moins une cloison transversale (14) délimitant dans la direction axiale au moins une chambre (15) qui fait partie dudit volume intérieur, engagée dans une ouverture (16) du corps qui est recouverte par le berceau (10).

11. Échangeur de chaleur selon l'une des revendications précédentes, dans lequel la boite collectrice comporte au moins une cloison transversale (54) délimitant dans la direction axiale au moins une chambre (55) qui fait partie dudit volume intérieur, engagée dans une ouverture (56) du corps au-delà de laquelle elle fait saillie et portant des moyens (67) d'accrochage mécanique sur la périphérie du corps (41).

## Claims

1. Heat exchanger, in particular for the extraction of heat from a refrigerant fluid in a motor vehicle air-conditioning system, comprising at least one header box whose internal volume is defined by at least one longitudinal bore (2) formed in an elongated solid body (1), and is in fluid communication with a row of tubes (4) which are aligned with one another in the axial direction of the bore or bores, which are elongated parallel to one another in a first direction which is substantially perpendicular to the said axial direction, and which have an elongated cross section, termed the width of the said tubes, in a second direction which is substantially perpendicular to the axial direction and substantially perpendicular to the said first direction, the leaktightness of the fluid communication between the tubes and the internal volume being obtained by means of a cradle (10) in the form of a profiled strip which accommodates the said body and is brazed to it and to the periphery of the tubes, **characterized in that** the width of the said tubes (4) is greater than a diameter of the bore (2).

2. Heat exchanger according to Claim 1, in which at least one end of the length of the cross section of the tubes (4; 24) projects, in the said first direction, beyond the bore (2) or the set of bores (22) in the second direction.

3. Heat exchanger according to either of Claims 1 and 2, in which an intermediate part of the length of the cross section of the tubes projects, in the said first direction, between two bores (22) defining the said internal volume.

4. Heat exchanger according to one of the preceding claims, in which one end of each tube engages in a slot (3) formed in the said body, which slot is elongated in the second direction, opens out at its two ends and the bottom of which is interrupted by the said internal volume, the said cradle being applied to the body in such a way as to cover the said slots and having, facing these slots, elongated openings (17) for the leaktight passage of the tubes.

5. Heat exchanger according to Claim 4, in which each slot has two lateral regions of a reduced depth, the bottom (7) of which serves as a stop for the end of the tube, and a deeper central region defining a free space (9) which communicates with the inside of the tube.

6. Heat exchanger according to one of Claims 1 to 3, in which one end of each tube (44) engages in a fluidtight manner in a stamped cup (60) of the cradle (50), the bottom (61) of which is itself housed in a fluidtight manner in a transverse notch (62) in the body (41) and crossed by at least one opening (63) for the fluid communication between the tube and the said internal volume.

7. Heat exchanger according to one of the preceding claims, in which the body and the cradle have means (12, 13) for mutual mechanical fastening.

8. Heat exchanger according to Claim 7, in which the said fastening means comprise two ledges (13) extending in the axial direction over the outer surface of the body, one on either side of a plane passing through the axes of the tubes, and cooperating with teeth (12) of the cradle.

9. Heat exchanger according to Claim 8, attached to Claim 6, in which each tooth (65) is formed at the free end of a lug (64) extending substantially in a radial plane, each lug being interposed in the axial direction between two cups (60).

10. Heat exchanger according to one of the preceding claims, in which the header box (1) comprises at least one transverse partition (14) which, in the axial direction, delimits at least one chamber (15) which forms part of the said internal volume, which partition is engaged in an opening (16) in the body that is covered by the cradle (10).

11. Heat exchanger according to one of the preceding claims, in which the header box comprises at least one transverse partition (54) which, in the axial direction, delimits at least one chamber (55) which forms part of the said internal volume, which partition is engaged in an opening (56) in the body, beyond which opening it projects, and bears means (67) for mechanical fastening to the periphery of the body (41).

## Patentansprüche

1. Wärmetauscher, insbesondere für die Extraktion von Wärme aus einem Kältemittel in einer Kraftfahrzeug-Klimaanlage, mit mindestens einem Sammler, dessen Innenraum durch mindestens eine Längsbohrung (2) definiert ist, die in einem lang gestreckten, massiven Körper (1) vorgesehen ist, und der in Fluidverbindung mit einer Reihe von Rohren (4) ist, die in der Achsrichtung der Bohrung oder Bohrungen aneinandergereiht sind und sich parallel zueinander in einer ersten Richtung im Wesentlichen senkrecht zur Achsrichtung erstrecken und einen lang gestreckten Querschnitt, Weite der Rohre genannt, in einer zweiten Richtung im Wesentlichen senkrecht zur Achsrichtung und im Wesentlichen senkrecht zur ersten Richtung aufweisen, wobei die Dichtheit der Fluidverbindung zwischen den Rohren und dem Innenraum mittels eines Hilfsrahmens (10) in Form eines Profilstreifens, der den Körper aufnimmt und an diesen Letzteren und an den Umfang der Rohre gelötet ist, erhalten wird, **dadurch gekennzeichnet, dass** die Weite der Rohre (4) größer als ein Durchmesser der Bohrung (2) ist.

2. Wärmetauscher nach Anspruch 1, bei dem sich mindestens ein Ende der Länge des Querschnitts der Rohre (4; 24) längs der ersten Richtung über die Bohrung (20) oder, in der zweiten Richtung, die Gesamtheit der Bohrungen (22) hinaus erstreckt.

3. Wärmetauscher nach einem der Ansprüche 1 und 2, bei dem sich ein Zwischenteil der Länge des Querschnitts der Rohre längs der ersten Richtung zwischen zwei Bohrungen (22) erstreckt, wodurch der Innenraum definiert ist.

4. Wärmetauscher nach einem der vorhergehenden Ansprüche, bei dem ein Ende jedes Rohrs in einen Schlitz (3) eingreift, der in dem Körper vorgesehen ist, in der zweiten Richtung lang gestreckt ist und an seinen beiden Enden einmündet und dessen Boden durch den Innenraum unterbrochen ist, wobei der Hilfsrahmen so auf den Körper aufgebracht ist, dass er die Schlitze abdeckt und diesen gegenüberliegend lang gestreckte Öffnungen (17) für den dichten Durchgang der Rohre aufweist.

5. Wärmetauscher nach Anspruch 4, bei dem jeder Schlitz zwei seitliche Zonen geringerer Tiefe, deren Boden (7) als Anschlag für das Ende des Rohrs dient, und einen tieferen Mittelteil, der einen freien Raum (9) definiert, der mit dem Inneren des Rohrs verbunden ist, aufweist.

6. Wärmetauscher nach einem der Ansprüche 1 bis 3, bei dem ein Ende jedes Rohrs (44) auf fluiddichte Weise in einem tiefgezogenen Napf (60) des Hilfsrahmens (50) in Eingriff ist, dessen Boden (61) seinerseits dicht in einer Quernut (62) des Körpers (41) sitzt und von mindestens einer Öffnung (63) für die Fluidverbindung zwischen dem Rohr und dem Innenraum durchquert wird.

7. Wärmetauscher nach einem der vorhergehenden Ansprüche, bei dem der Körper und der Hilfsrahmen Mittel (12, 13) zum mechanischen Miteinanderverhaken aufweisen.

8. Wärmetauscher nach Anspruch 7, bei dem die Mittel zum Verhaken zwei zurückversetzte Abschnitte (13) aufweisen, die sich in der Achsrichtung über die Außenfläche des Körpers, beiderseits einer Ebene, die durch die Achsen der Rohre verläuft, erstrecken und mit Zähnen (12) des Hilfsrahmens zusammenwirken.

9. Wärmetauscher nach Anspruch 8, an Anspruch 6 angeschlossen, bei dem jeder Zahn (65) am freien Ende einer Klaue (64) ausgebildet ist, die sich im Wesentlichen in einer Radialebene erstreckt, wobei jede Klaue in der Achsrichtung zwischen zwei Näpfe (60) eingefügt ist.

10. Wärmetauscher nach einem der vorhergehenden Ansprüche, bei dem der Sammler (1) mindestens eine quer verlaufende Trennwand (14) aufweist, die in der Achsrichtung mindestens eine Kammer (15) abgrenzt, die zu dem Innenraum gehört, in Eingriff mit einer Öffnung (16) des Körpers, die durch den Hilfsrahmen (10) abgedeckt ist.

11. Wärmetauscher nach einem der vorhergehenden Ansprüche, bei dem der Sammler mindestens eine quer verlaufende Trennwand (54) enthält, die in der Achsrichtung mindestens eine Kammer (55) abgrenzt, die zu dem Innenraum gehört, in Eingriff mit einer Öffnung (56) des Körpers, über die hinaus sie vorsteht, und die Mittel (67) zum mechanischen Festhaken am Umfang des Körpers (41) trägt.
